# FASCICULE DE BREVET EUROPEEN

(11) **EP 3 299 755 B1**
(45) Date de publication et mention de la délivrance du brevet: **06.03.2019**
(21) Numéro de dépôt: 17191296.7
(22) Date de dépôt: 15.09.2017
(51) Int. Cl.: F25D 29/00

(54) **CARROSSERIE FRIGORIFIQUE DE VÉHICULE ROUTIER DE TRANSPORT MUNIE D'UN SYSTÈME D'ESTIMATION DE TEMPÉRATURE DE MARCHANDISES**
KÜHLKAROSSERIE EINES STRASSENTRANSPORTFAHRZEUGS, DIE MIT EINEM TEMPERATURSCHÄTZSYSTEM DER WAREN AUSGESTATTET IST
REFRIGERATED BODY OF A ROAD TRANSPORT VEHICLE PROVIDED WITH A SYSTEM FOR ESTIMATING THE TEMPERATURE OF GOODS

(30) Priorité: 22.09.2016 FR 1658891
(43) Date de publication de la demande: 28.03.2018
(73) Titulaire: Jean Chereau SAS, 50220 Ducey (FR)
(72) Inventeur: BUISINE, François, 35140 SAINT AUBIN DU CORMIER (FR); LEROUX, François, 50300 Saint Senier Sous Avranches (FR); COURTEILLE, Benoit, 50300 AVRANCHES (FR)
(74) Mandataire: Casalonga

(56) Documents cités:
- EP-A2- 1 831 627
- JP-A- 2000 258 015
- US-A1- 2009 248 218

## Description

La présente invention concerne le domaine des carrosseries frigorifiques destinées à être montées par exemple sur les châssis de véhicules routiers de transport de marchandises tels que des camions, des semi-remorques, des remorques ou des porteurs.

L'espace de chargement intérieur d'une carrosserie est délimité par deux flancs verticaux opposés, un plancher ou fond, un plafond ou pavillon, une face avant et une face arrière assemblés entre eux. Une carrosserie frigorifique permet de transporter des marchandises ou des denrées périssables nécessitant d'être maintenues à une température constante, généralement inférieure à la température extérieure. Dans ce but, la carrosserie comprend un groupe ou machine frigorifique pour envoyer de l'air à température régulée à l'intérieur de l'espace de chargement.

La carrosserie frigorifique peut comprendre en outre au moins une cloison de séparation articulée à rotation sous le pavillon de sorte à pouvoir délimiter, à l'intérieur de l'espace de chargement, plusieurs compartiments pouvant être maintenus à des températures différentes. On parle alors généralement de fonctionnement « multi-températures » de la carrosserie frigorifique.

Pour assurer un transport des marchandises à la ou aux températures requises, la carrosserie frigorifique est équipée de plusieurs sondes de température montées à l'intérieur de l'espace de chargement. Ainsi, il est possible de procéder au pilotage du fonctionnement de la machine frigorifique en fonction de l'évolution des températures mesurées. Le document US 2009/248218 décrit un système de contrôle de l'environnement de l'espace de chargement intérieur de la carrosserie pilotant le fonctionnement de la machine frigorifique en fonction de mesures de températures.

Par ailleurs, lors du transport frigorifique, les températures de l'air, qui sont mesurées par les sondes à l'intérieur de l'espace de chargement, sont enregistrées pour assurer la traçabilité des marchandises et le suivi de la chaine du froid.

Lors d'une livraison, à l'ouverture de la porte ou du rideau coulissant de la face arrière de la carrosserie qui permet l'accès à l'espace de chargement, la température de l'air à l'intérieur de cet espace peut augmenter très brutalement et n'être régulée que lorsque la porte ou le rideau est refermé.

Un pic de température de l'air est alors enregistré par le système de traçabilité et de suivi des températures. Or, compte tenu de l'inertie thermique de la ou des marchandises stockées à l'intérieur de l'espace de chargement, ce pic de température mesuré par les sondes n'est pas représentatif de la température à coeur des marchandises.

Afin de rendre compte de la température à coeur des marchandises transportées, il est connu d'utiliser à l'intérieur de l'espace de chargement des sondes de température à inertie.

Par rapport à une sonde classique qui réagit immédiatement à toutes les variations de la température de l'air, une sonde de température à inertie est plongée à l'intérieur d'un tube empli d'un liquide isolant thermiquement qui est choisi selon le type de marchandise particulier à contrôler. Ceci permet de limiter l'impact des variations de température de l'air sur les mesures réalisées par la sonde à inertie.

Cependant, cette solution a pour inconvénient majeur de nécessiter l'utilisation d'une sonde de température spécifique à chaque type de marchandise.

Dans le transport de marchandises sous température contrôlée, on comprend donc qu'il existe un besoin d'améliorer et de simplifier le suivi des températures de ces marchandises.

L'invention a pour objet une carrosserie frigorifique de véhicule routier de transport de marchandises comprenant un espace de chargement intérieur et une machine frigorifique pour contrôler la température à l'intérieur de l'espace de chargement. Selon une caractéristique générale, la carrosserie comprend en outre un système d'estimation de température de marchandises stockées ou à stocker à l'intérieur d'un espace de chargement d'une carrosserie frigorifique de véhicule routier de transport. Le système comprend au moins un capteur de température apte à délivrer des signaux de température représentatifs de la température de l'air à l'intérieur de l'espace de chargement, et une unité de traitement électronique.

Selon une caractéristique générale, l'unité de traitement électronique comprend des moyens de mémorisation pour mémoriser au moins une loi d'évolution de température de marchandises en fonction de la température de l'air mesurée à l'intérieur de l'espace de chargement. Cette loi inclut au moins un paramètre réglable dont la valeur est spécifique à chaque type de marchandise.

Le système comprend également des moyens de visualisation pour l'affichage d'une liste prédéfinie de marchandises stockées ou à stocker comprenant une première sous-liste prédéfinie de type de produits stockés ou à stocker et une deuxième sous-liste prédéfinie de type d'emballages. Selon une autre caractéristique générale, le système comprend également des moyens de sélection pour sélectionner, parmi les marchandises stockées ou à stocker de ladite liste affichée par les moyens de visualisation, au moins un type de marchandise dont la température est à estimer.

L'unité de traitement électronique comprend également des moyens d'attribution pour attribuer audit paramètre de ladite loi d'évolution une valeur prédéfinie spécifique à chaque type de marchandise sélectionné, et des moyens de calcul aptes à calculer, pour chaque type de marchandise sélectionné, une température estimée à partir des signaux de température et de ladite loi d'évolution de température incluant ladite valeur spécifique attribuée audit paramètre.

Avec le système de la carrosserie de l'invention, un même capteur de température peut être utilisé pour calculer la température de plusieurs types de marchandises contrairement à une sonde de température à inertie. En outre, ceci permet de tenir compte de l'inertie thermique des marchandises en utilisant des capteurs de conception simple.

Par «type de marchandise », on entend un produit ou une famille de produit équipé d'un emballage.

Dans un mode de réalisation, la loi d'évolution de température de marchandises stockée dans les moyens de mémorisation est définie par la relation : ${T}_{estimée} \left(t\right) = K \times {T}_{mesurée} \left(t\right) + \left(1-K\right) \times {T}_{estimée} \left(t-1\right)$ avec $K = \frac{dt}{{T}_{0}}$=
dans laquelle :
- T_{mesurée} est la température de l'air à l'intérieur de l'espace de chargement obtenue par l'intermédiaire dudit capteur de température,
- dt est le temps de cycle prédéterminé, et
- To est ledit paramètre réglable dont la valeur est spécifique à chaque type de marchandise.

Alternativement ou en combinaison, il peut être stocké dans les moyens de mémorisation une loi d'évolution de température de marchandises qui est définie par les équations :
${T}_{estimée} \left(t\right) = \frac{1}{t + 1} {\sum }_{n = 0}^{n = t} \left[{T}_{mesurée}\left(n\right)\right]$ pour t appartenant à [0 ; N₀], et
${T}_{estimée} \left(t\right) = \frac{1}{No} {\sum }_{n = t - No}^{n = t} \left[{T}_{mesurée}\left(n\right)\right] pour t > {N}_{0} ,$
avec ${N}_{0} = \frac{{T}_{0}}{dt}$ et t un nombre entier qui définit le cycle,
dans laquelle :
- T_{mesurée} est la température de l'air à l'intérieur de l'espace de chargement obtenue par l'intermédiaire dudit capteur de température,
- dt est le temps de cycle prédéterminé, et
- T₀ est ledit paramètre réglable dont la valeur est spécifique à chaque type de marchandise.

Dans un mode de réalisation particulier, une unique loi d'évolution de température est stockée dans les moyens de mémorisation. Avantageusement, les moyens de sélection sont affichables sur les moyens de visualisation. Le système d'estimation de la carrosserie peut comprendre une pluralité de capteurs de température.

La machine frigorifique peut par exemple être une machine frigorifique à moteur thermique, une machine frigorifique à moteur électrique, une machine frigorifique hybride ou encore une machine frigorifique fonctionnant sur le principe de la cryogénie, par exemple à l'azote ou au dioxyde de carbone.

L'invention concerne encore un procédé d'estimation de température de marchandises stockées ou à stocker à l'intérieur de l'espace de chargement d'une carrosserie frigorifique de véhicule routier de transport, le procédé comprenant les étapes suivantes:
- afficher une liste prédéfinie de marchandises stockées ou à stocker comprenant une première sous-liste prédéfinie de type de produits stockés ou à stocker et une deuxième sous-liste prédéfinie de types d'emballages,
- sélectionner parmi les marchandises stockées ou à stocker de ladite liste au moins un type de marchandise dont la température est à estimer par sélection d'un type de produit et d'un type d'emballage,
- mesurer la température de l'air à l'intérieur de l'espace de chargement,
- mémoriser au moins une loi d'évolution de température de marchandises en fonction de la température de l'air mesurée à l'intérieur de l'espace de chargement, ladite loi incluant au moins un paramètre réglable dont la valeur est spécifique à chaque type de marchandise sélectionné.
- attribuer audit paramètre de ladite loi d'évolution une valeur prédéfinie spécifique à chaque type de marchandises sélectionné,
- calculer une température estimée pour chaque type de marchandise sélectionné à partir de ladite loi d'évolution de température mémorisée et des mesures de la température de l'air à l'intérieur de l'espace de chargement.

L'étape de sélection du ou des types de marchandises à estimer peut être réalisée avant ou après les mesures de température.

La présente invention sera mieux comprise à l'étude de la description détaillée d'un mode de réalisation pris à titre d'exemple nullement limitatif et illustré par les dessins annexés, sur lesquels :
- la figure 1 est une vue schématique en coupe longitudinale de l'intérieur d'une carrosserie frigorifique équipée d'un système d'estimation de température de marchandises selon un exemple de réalisation de l'invention, et
- la figure 2 illustre schématiquement le système d'estimation de température de marchandises.

Sur la figure 1, on a représenté une carrosserie frigorifique, référencée 10 dans son ensemble, montée sur un châssis 12 de véhicule de transport routier s'étendant longitudinalement et soutenu par des roues.

La carrosserie 10 comprend deux flancs 14 verticaux opposés s'étendant longitudinalement, un plafond ou pavillon 16, un plancher 18, une face arrière 20 et une face avant 21 assemblés entre eux pour délimiter un espace de chargement 22 intérieur. Les flancs 14, le pavillon 16, le plancher 18 et les faces arrière 20 et avant 21 forment les parois de la carrosserie. La face arrière 20 peut être constituée par une porte à au moins un battant ou un volet coulissant de sorte à permettre l'accès à l'espace de chargement 22.

Comme cela sera décrit plus en détail par la suite, la carrosserie 10 comprend également un système d'estimation 24 de la température de la ou des marchandises stockées à l'intérieur de l'espace de chargement 22.

La carrosserie 10 comprend encore un groupe ou machine frigorifique 26 pour envoyer de l'air à température régulée à l'intérieur de l'espace de chargement 22. De manière connue en soi, l'air peut être extrait de l'espace de chargement 22 par la machine frigorifique 26 et, après mise à température, être réinjecté dans cet espace. La carrosserie 10 comprend également une unité de commande 27 apte à commander le fonctionnement de la machine frigorifique 26 pour contrôler la température à l'intérieur de l'espace de chargement 22. Dans l'exemple de réalisation illustré, l'unité de commande 27 est montée à l'intérieur du bloc carter de la machine frigorifique. La machine frigorifique 26 est fixée ici sur la face avant 21 de la carrosserie à l'extérieur de l'espace de chargement 22. En variante, il est possible de monter la machine frigorifique 26 sur une des autres parois de la carrosserie 10, par exemple sur le pavillon 16 ou sur le plancher 18.

Dans l'exemple de réalisation, la carrosserie 10 comprend également un système 28 de compartimentage de l'espace de chargement 22 intérieur. Le système 28 est monté sur le pavillon 16 et comprend une cloison 30 mobile entre une position relevée de stockage ou de rangement le long dudit pavillon, telle qu'illustré à la figure 1 et une position abaissée de séparation dans laquelle deux compartiments sont délimités longitudinalement de part et d'autre de la cloison 30 à l'intérieur de l'espace de chargement 22.

Le système d'estimation 24 comprend des sondes ou capteurs 32, 34 de température et une unité de traitement 36 électronique recevant des signaux de température issus de ces capteurs.

Les capteurs 32, 34 sont montés à l'intérieur de l'espace de chargement 22. Les capteurs 32, 34 permettent d'obtenir des mesures de la température de l'air à l'intérieur de l'espace de chargement 22. Les capteurs 32, 34 sont disposés à l'intérieur de cet espace de sorte à pouvoir mesurer la température de l'air dans chaque compartiment délimité par la cloison 30 lorsque celle-ci est dans la position abaissée. En variante, il est possible de prévoir un nombre différent de capteurs de température. Dans l'exemple de réalisation illustré, les capteurs 32, 34 sont fixés sur le pavillon 16. En variante, il est également possible de prévoir une autre disposition des capteurs 32, 34. Par exemple, le capteur 32 peut être fixé à la face avant 21 et le capteur 34 peut être fixé sur un des flancs 14.

Les capteurs 32, 34 de température peuvent par exemple être du type CTN (Coefficient de Température Négatif). Alternativement, les capteurs peuvent être de type CTP (Coefficient de Température Positif) ou de type PT100. Les capteurs 32, 34 sont des thermistances dont la résistance varie en fonction de la température de l'air à l'intérieur de l'espace de chargement 22. Dans une autre variante, d'autres types de capteurs peuvent encore être utilisés pour mesurer la température de l'air à l'intérieur de l'espace de chargement 22, par exemple des capteurs de température numériques.

Les signaux de température émis par les capteurs 32, 34 sont transmis à l'unité de traitement 36 électronique. Les signaux de température émis par les capteurs 32, 34 sont représentatifs de la température de l'air à l'intérieur de l'espace de chargement 22. Les capteurs 32, 34 sont reliés à l'unité de traitement 36 par l'intermédiaire de connexions 38, 40 illustrées schématiquement en pointillés. Les connexions 38, 40 peuvent par exemple être du type filaire ou radioélectrique.

Dans l'exemple de réalisation illustré, l'unité de traitement 36 est fixée sur la face avant 21 de la carrosserie du côté de l'espace de chargement 22. Alternativement, d'autres montages de l'unité de traitement 36 sont possibles. Cette unité pourrait par exemple être encastrée dans le plancher 18 de la carrosserie. L'unité 36 de traitement peut se présenter sous la forme d'une carte de circuit imprimé.

Comme cela est illustré à la figure 2, l'unité de traitement 36 comprend des moyens de mémorisation 42 pour stocker une loi d'évolution de température de marchandises en fonction de la température de l'air environnant. Les moyens de mémorisation 42 permettent l'enregistrement de cette loi prédéterminée d'évolution. Les moyens de mémorisation 42 peuvent par exemple être une mémoire non volatile.

A titre indicatif, la loi d'évolution de température stockée dans les moyens de mémorisation 42 peut être définie par la relation : ${T}_{estimée} \left(t\right) = K \times {T}_{mesurée} \left(t\right) + \left(1-K\right) \times {T}_{estimée} \left(t-1\right)$ avec $K = \frac{dt}{{T}_{0}}$et T_{mesurée} (0) T_{estimée} (0) lorsque t = 0 dans laquelle :
- T_{mesurée} est la température en °C de l'air à l'intérieur de l'espace de chargement mesurée par les capteurs 32, 34 de température,
- dt est le temps de cycle prédéterminé, et
- T₀ est le temps de réponse en secondes dont la valeur est réglable et spécifique à chaque type de marchandise.

Avec une telle loi d'évolution, la température estimée T_{estimée} correspond à un filtrage numérique de la température mesurée T_{mesurée}, ici du premier ordre.

A titre d'exemple non limitatif, la détermination de la valeur du paramètre T₀ propre à chaque type de marchandise peut être réalisée par réponse indicielle. Pour ce faire, pour chaque type de marchandise, on place un capteur de température à coeur de cette marchandise, ou contre cette marchandise, et on la maintient à une première température T₁ donnée, par exemple -10°C, pendant un temps suffisant jusqu'à que la valeur mesurée par la sonde soit stabilisée à cette température T₁. Ensuite, la marchandise est déplacée dans une zone maintenue à une seconde température T₂ donnée sensiblement supérieure à la première température T₁, par exemple 20°C. On enregistre alors la courbe de réponse de la température en fonction du temps qui est obtenue via le capteur de mesure, puis on détermine sur cette courbe l'intersection avec la droite horizontale d'ordonnée 0,63 × (T₂ - T₁), ce qui permet de déterminer le paramètre constant T₀.

L'ensemble des valeurs du paramètre T₀ pour les différents types de marchandises sont prédéterminées. Par exemple, chaque type de marchandise peut-être une famille de produits, par exemple des produits alimentaires tels que fruits, légumes, fromages, viandes, poissons, surgelés, ou encore des fleurs, des médicaments etc., ou encore un sous-ensemble de produit(s) à l'intérieur de ces familles. Chaque type de produit peut-être un pris seul, i.e. sans emballage, ou encore avec son emballage. Il est encore possible de définir chaque type de marchandise en fonction de l'inertie thermique, par exemple une famille de produits à forte inertie thermique et une famille de produits à faible inertie thermique.

Le système d'estimation 24 comprend également des moyens de sélection 44, par exemple un clavier, et des moyens de visualisation 46, par exemple un afficheur, qui sont reliés à l'unité de traitement 36. Le système d'estimation 24 comprend également un circuit d'alimentation 48 pour l'alimentation de l'unité de traitement 36 électronique et des moyens de visualisation 46.

Les moyens de sélection 44 peuvent par exemple être des touches de boutons poussoir, ou un clavier physique ou encore clavier numérique s'affichant sur les moyens de visualisation 46. Les moyens de sélection 44 permettent de sélectionner parmi une liste prédéfinie de marchandises stockées ou à stocker un ou plusieurs types de marchandises dont la température est à estimer. Cette liste prédéfinie de marchandises peut s'afficher et défiler sur les moyens de visualisation 46. Les moyens de sélection 44 sont actionnables par un utilisateur.

Suivant l'invention, cette liste prédéfinie de marchandises comprend deux sous-listes prédéfinies distinctes, une première sous-liste concernant les types de produits stockés ou à stocker en tant que tels et une deuxième sous-liste concernant les emballages associés à ces produits. La deuxième sous-liste peut par exemple permettre un choix parmi le groupe suivant : carton, plastique, aluminium, blister, aucun emballage, etc. Ainsi, chaque type de marchandise sélectionné est défini par la sélection d'un type de produit et par la sélection d'un type d'emballage.

Suivant une alternative ne faisant pas partie de l'invention, la liste prédéfinie de marchandises peut comprendre uniquement la sous-liste concernant les types de produits stockés ou à stocker. Dans ces conditions, chaque type de marchandise sélectionné est défini uniquement par la sélection d'un type de produit.

L'unité de traitement 36 comprend également des moyens d'attribution 50 pour attribuer automatiquement au paramètre T₀ une valeur spécifique à chaque type de marchandise qui a été sélectionné via les moyens de sélection 44. La valeur spécifique peut par exemple être extraite par les moyens d'attribution 50 d'une liste prédéfinie et stockée dans les moyens de mémorisation 42.

L'unité de traitement 36 comprend encore des moyens de calcul 52 pour calculer une température estimée de chaque type de marchandise qui a été sélectionné.

Les moyens de calcul 52 comprennent une entrée pour la loi d'évolution de la température enregistrée dans les moyens de mémorisation 42, des entrées pour les signaux des capteurs 32, 34 de température, et une pluralité d'entrées pour chacune des valeurs propres à chaque type de marchandise qui a été attribuée par les moyens d'attribution 50.

A partir de ces données d'entrée, les moyens de calcul 52 calculent une température estimée T_{estimée} pour chaque type de marchandise sélectionné. Ce calcul peut par exemple être fait en temps réel. Les moyens de calcul 52 comprend une pluralité de sortie pour délivrer, pour chaque type de marchandise sélectionné, cette température estimée T_{estimée}.

Lorsque la cloison 30 (figure 1) se trouve dans la position d'utilisation pour le compartimentage de l'espace de chargement 22, la température des marchandises stockées à l'intérieur de chaque compartiment est calculée en prenant en considération les signaux du capteur 32 ou 34 qui est associé à ce compartiment. Lorsque la cloison 30 se trouve dans la position de rangement, la température des marchandises stockées à l'intérieur de l'espace de chargement 22 peut être calculée en prenant en compte les signaux du capteur 32 et/ou du capteur 34.

Les moyens de calcul 52 peuvent transmettre à intervalles de temps réguliers l'ensemble des données calculées à un système central de collecte déporté. En variante, il est également possible de prévoir un montage déporté de l'unité de traitement 36, par exemple au niveau d'un tel système central de collecte.

Dans l'exemple de réalisation illustré, l'unité de traitement 36 du système d'estimation est distincte et indépendante de l'unité de commande 27 de la machine frigorifique qui assure le pilotage de la température à l'intérieur de l'espace de chargement intérieur 22. Pour assurer ce pilotage, les signaux issus des capteurs 32, 34 peuvent également être transmis à l'unité de commande 27 de la machine frigorifique.

En variante, il pourrait être possible de prévoir une interface reliant l'unité de commande 27 propre à la machine frigorifique à l'unité de traitement 36 du système d'estimation par une liaison de données. Dans ce cas, l'unité de commande 27 peut commander le fonctionnement de la machine frigorifique en fonction des températures transmises par l'unité de traitement 36 du système d'estimation. Ces températures peuvent être les températures mesurées par les capteurs 32, 34 ou encore les températures calculées par les moyens de calcul 52.

Dans une autre variante, il pourrait encore être possible de prévoir sur une unique carte de circuit imprimé à la fois l'unité de contrôle de la machine frigorifique et l'unité de traitement du système d'estimation.

## Revendications

1. Carrosserie frigorifique de véhicule routier de transport de marchandises comprenant un espace de chargement (22) intérieur et une machine frigorifique (26) pour contrôler la température à l'intérieur de l'espace de chargement, **caractérisée en ce qu'**elle comprend en outre un système d'estimation (24) de température de marchandises stockées ou à stocker à l'intérieur dudit espace de chargement comprenant :
- au moins un capteur de température (32) apte à délivrer des signaux de température représentatifs de la température de l'air à l'intérieur de l'espace de chargement,
- une unité de traitement (36) électronique comprenant des moyens de mémorisation (42) pour mémoriser au moins une loi d'évolution de température de marchandises en fonction de la température de l'air mesurée à l'intérieur de l'espace de chargement, cette loi incluant au moins un paramètre réglable dont la valeur est spécifique à chaque type de marchandise,
- des moyens de visualisation (46) affichant une liste prédéfinie de marchandises stockées ou à stocker comprenant une première sous-liste prédéfinie de type de produits stockés ou à stocker et une deuxième sous-liste prédéfinie de type d'emballages, et
- des moyens de sélection (44) pour sélectionner, parmi les marchandises stockées ou à stocker de ladite liste affichée par les moyens de visualisation (46), au moins un type de marchandise défini par la sélection d'un type de produit et d'un type d'emballage dont la température est à estimer,
- ladite unité de traitement (36) électronique comprenant en outre :
- des moyens d'attribution (50) pour attribuer audit paramètre de ladite loi d'évolution une valeur prédéfinie spécifique à chaque type de marchandise sélectionné, et
- des moyens de calcul (52) aptes à calculer, pour chaque type de marchandise sélectionné, une température estimée à partir des signaux de température et de ladite loi d'évolution de température incluant ladite valeur spécifique attribuée.

2. Carrosserie selon la revendication 1, dans laquelle ladite loi d'évolution de température de marchandises est définie par la relation : ${T}_{estimée} \left(t\right) = K \times {T}_{mesurée} \left(t\right) + \left(1-K\right) \times {T}_{estimée} \left(t-1\right)$ avec $K = \frac{dt}{{T}_{0}}$ dans laquelle :
- T_{mesurée} est la température de l'air à l'intérieur de l'espace de chargement obtenue par l'intermédiaire dudit capteur de température,
- dt est le temps de cycle prédéterminé, et
- T₀ est ledit paramètre réglable dont la valeur est spécifique à chaque type de marchandise.

3. Carrosserie selon la revendication 1 ou 2, dans laquelle ladite loi d'évolution de température des marchandises est définie par les équations : ${T}_{estimée} \left(t\right) = \frac{1}{t + 1} {\sum }_{n = 0}^{n = t} \left[{T}_{mesurée}\left(n\right)\right]$ pour t appartenant à [0 ; N₀], et ${T}_{estimée} \left(t\right) = \frac{1}{No} {\sum }_{n = t - No}^{n = t} \left[{T}_{mesurée}\left(n\right)\right]$ pour t > N₀, avec ${N}_{0} = \frac{{T}_{0}}{dt}$ dans laquelle :
- T_{mesurée} est la température de l'air à l'intérieur de l'espace de chargement obtenue par l'intermédiaire dudit capteur de température,
- dt est le temps de cycle prédéterminé, et
- T₀ est ledit paramètre réglable dont la valeur est spécifique à chaque type de marchandise.

4. Carrosserie selon l'une quelconque des revendications précédentes, dans laquelle une unique loi d'évolution de température est stockée dans les moyens de mémorisation (42).

5. Carrosserie selon l'une quelconque des revendications précédentes, dans laquelle les moyens de sélection (44) sont affichables sur les moyens de visualisation (46).

6. Carrosserie selon l'une quelconque des revendications précédentes, dans laquelle le système d'estimation (24) comprend une pluralité de capteurs de température (32, 34).

7. Procédé d'estimation de température de marchandises stockées ou à stocker à l'intérieur de l'espace de chargement d'une carrosserie frigorifique de véhicule routier de transport, le procédé comprenant les étapes suivantes :
- afficher une liste prédéfinie de marchandises stockées ou à stocker comprenant une première sous-liste prédéfinie de type de produits stockés ou à stocker et une deuxième sous-liste prédéfinie de types d'emballages,
- sélectionner parmi les marchandises stockées ou à stocker de ladite liste au moins un type de marchandise dont la température est à estimer par sélection d'un type de produit et d'un type d'emballage,
- mesurer la température de l'air à l'intérieur de l'espace de chargement,
- mémoriser au moins une loi d'évolution de température de marchandises en fonction de la température de l'air mesurée à l'intérieur de l'espace de chargement, ladite loi incluant au moins un paramètre réglable dont la valeur est spécifique à chaque type de marchandise sélectionné,
- attribuer audit paramètre de ladite loi d'évolution une valeur prédéfinie spécifique à chaque type de marchandises sélectionné,
- calculer une température estimée pour chaque type de marchandise sélectionné à partir de ladite loi d'évolution de température mémorisée et des mesures de la température de l'air à l'intérieur de l'espace de chargement.

## Patentansprüche

1. Kühlkarosserie eines Straßenfahrzeugs für den Warentransport, die einen inneren Laderaum (22) und eine Kältemaschine (26) zur Steuerung der Temperatur im Inneren des Laderaums enthält, **dadurch gekennzeichnet, dass** sie außerdem ein Schätzsystem (24) der Temperatur von gelagerten oder zu lagernden Waren im Inneren des Laderaums enthält, das enthält:
- mindestens einen Temperaturfühler (32), der für die Lufttemperatur im Inneren des Laderaums repräsentative Temperatursignale liefern kann,
- eine elektronische Verarbeitungseinheit (36), die Speichereinrichtungen (42) enthält, um mindestens ein Entwicklungsgesetz der Temperatur von Waren abhängig von der im Inneren des Laderaums gemessenen Lufttemperatur zu speichern, wobei dieses Gesetz mindestens einen einstellbaren Parameter umfasst, dessen Wert für jede Warenart spezifisch ist,
- Anzeigeeinrichtungen (46), die eine vordefinierte Liste von gelagerten oder zu lagernden Waren anzeigen, die eine vordefinierte erste Teilliste der Art von gelagerten oder zu lagernden Produkten und eine zweite vordefinierte Teilliste der Verpackungsarten enthält, und
- Auswahleinrichtungen (44), um unter den gelagerten oder zu lagernden Waren der von den Anzeigeeinrichtungen (46) angezeigten Liste mindestens eine durch die Auswahl einer Produktart und einer Verpackungsart definierte Warenart auszuwählen, deren Temperatur geschätzt werden soll,
- wobei die elektronische Verarbeitungseinheit (36) außerdem enthält:
- Zuweisungseinrichtungen (50), um dem Parameter des Entwicklungsgesetzes einen für jede ausgewählte Warenart spezifischen vordefinierten Wert zuzuweisen, und
- Recheneinrichtungen (52), die für jede ausgewählte Warenart ausgehend von den Temperatursignalen und dem den zugewiesenen spezifischen Wert umfassenden TemperaturEntwicklungsgesetz eine geschätzte Temperatur berechnen können.

2. Karosserie nach Anspruch 1, wobei das Warentemperatur-Entwicklungsgesetz durch folgende Beziehung definiert wird: ${T}_{geschätzt} \left(t\right) = {K x T}_{gemessen} \left(t\right) + \left(1-K\right) { x T}_{geschätzt} \left(t-1\right)$ mit $K = \frac{dt}{{T}_{0}}$ wobei:
- T_{gemessen} die Temperatur der Luft im Inneren des Laderaums ist, die mittels des Temperaturfühlers erhalten wird,
- dt die vorbestimmte Zykluszeit ist, und
- T₀ der einstellbare Parameter ist, dessen Wert für jede Warenart spezifisch ist.

3. Karosserie nach Anspruch 1 oder 2, wobei das Temperaturentwicklungsgesetz der Waren durch die folgenden Gleichungen definiert wird: ${T}_{geschätzt} \left(t\right) = \frac{1}{t + 1} {\sum }_{n = 0}^{n = t} \left[{T}_{gemessen}\left(n\right)\right]$ für t zu [0; N₀] gehörend, und ${T}_{geschätzt} \left(t\right) = \frac{1}{{N}_{0}} {\sum }_{n = t - {N}_{0}}^{n = t} \left[{T}_{gemessen}\left(n\right)\right]$ für t > N₀, mit ${N}_{0} = \frac{{T}_{0}}{dt}$ wobei:
- T_{gemessen} die Temperatur der Luft im Inneren des Laderaums ist, die mittels des Temperaturfühlers erhalten wird,
- dt die vorbestimmte Zykluszeit ist, und
- T₀ der einstellbare Parameter ist, dessen Wert für jede Warenart spezifisch ist.

4. Karosserie nach einem der vorhergehenden Ansprüche, wobei ein einziges Temperaturentwicklungsgesetz in den Speichereinrichtungen (42) gespeichert ist.

5. Karosserie nach einem der vorhergehenden Ansprüche, wobei die Auswahleinrichtungen (44) auf den Anzeigeeinrichtungen (46) angezeigt werden können.

6. Karosserie nach einem der vorhergehenden Ansprüche, wobei das Schätzsystem (24) eine Vielzahl von Temperaturfühlern (32, 34) enthält.

7. Verfahren zur Temperaturschätzung von gelagerten oder zu lagernden Waren im Inneren des Laderaums einer Kühlkarosserie eines Transport-Straßenfahrzeugs, wobei das Verfahren die folgenden Schritte enthält:
- Anzeige einer vordefinierten Liste von gelagerten oder zu lagernden Waren, die eine erste vordefinierte Teilliste von Arten gelagerter oder zu lagernder Produkte und eine zweite vordefinierte Teilliste von Verpackungsarten enthält,
- Auswahl aus den gelagerten oder zu lagernden Waren der Liste mindestens einer Warenart, deren Temperatur zu schätzen ist, durch Auswahl einer Produktart und einer Verpackungsart,
- Messen der Temperatur der Luft im Inneren des Laderaums,
- Speichern mindestens eines Temperaturentwicklungsgesetzes von Waren abhängig von der gemessenen Temperatur der Luft im Inneren des Laderaums, wobei das Gesetz mindestens einen einstellbaren Parameter umfasst, dessen Wert für jede ausgewählte Warenart spezifisch ist,
- Zuweisen zum Parameter des Entwicklungsgesetzes eines für jede ausgewählte Warenart spezifischen vordefinierten Werts,
- Berechnen einer geschätzten Temperatur für jede ausgewählte Warenart ausgehend von dem gespeicherten Temperaturentwicklungsgesetz und Messungen der Temperatur der Luft im Inneren des Laderaums.

## Claims

1. Refrigerated body of a road vehicle for freight transport, comprising an interior loading space (22) and a refrigerating machine (26) for controlling the temperature inside the loading space, **characterized in that** it also comprises a system (24) for estimating the temperature of freight stored or intended to be stored inside said loading space, comprising:
- at least one temperature sensor (32) that is able to output temperature signals representative of the temperature of the air inside the loading space,
- an electronic processing unit (36) comprising memory storage means (42) for saving at least one law of evolution of the temperature of freight as a function of the temperature of the air measured inside the loading space, this law including at least one adjustable parameter, the value of which is specific to each type of freight,
- display means (46) that display a predefined list of freight stored or intended to be stored, comprising a first predefined sub-list of the type of products stored or intended to be stored and a second predefined sub-list of the type of packaging, and
- selection means (44) for selecting, from the freight stored or intended to be stored and listed on said list displayed by the display means (46), at least one type of freight defined by the selection of a type of product and a type of packaging, the temperature of which is intended to be estimated,
- said electronic processing unit (36) also comprising:
- attribution means (50) for attributing to said parameter of said law of evolution a predefined value specific to each type of freight selected, and
- calculation means (52) that are able to calculate, for each type of freight selected, a temperature estimated from the temperature signals and from said law of evolution of the temperature including said attributed specific value.

2. Body according to Claim 1, wherein said law of evolution of the temperature of freight is defined by the relationship: ${T}_{estimated} \left(t\right) = K \times {T}_{measured} \left(t\right) + \left(1-K\right) \times {T}_{estimated} \left(t-1\right)$ where ${N}_{0} = \frac{{T}_{0}}{dt}$ wherein
- T_{measured} is the temperature of the air inside the loading space that is obtained by way of said temperature sensor,
- dt is the predetermined cycle time, and
- T₀ is said adjustable parameter, the value of which is specific to each type of freight.

3. Body according to Claim 1 or 2, wherein said law of evolution of the temperature of the freight is defined by the equations: ${T}_{estimated} \left(t\right) = \frac{1}{t + 1} {\sum }_{n = 0}^{n = t} \left[{T}_{measured}\left(n\right)\right]$ for t belonging to [0; N₀], and ${T}_{estimated} \left(t\right) = \frac{1}{No} {\sum }_{n = t - No}^{n = t} \left[{T}_{measured}\left(n\right)\right]$ **for** t > N₀, where ${N}_{0} = \frac{{T}_{0}}{dt}$ wherein
- Tmeasured is the temperature of the air inside the loading space that is obtained by way of said temperature sensor,
- dt is the predetermined cycle time, and
- T₀ is said adjustable parameter, the value of which is specific to each type of freight.

4. Body according to any one of the preceding claims, wherein a single law of evolution of the temperature is saved in the memory storage means (42).

5. Body according to any one of the preceding claims, wherein the selection means (44) are able to be displayed on the display means (46).

6. Body according to any one of the preceding claims, wherein the estimation system (24) comprises a plurality of temperature sensors (32, 34).

7. Method for estimating the temperature of freight stored or intended to be stored inside the loading space of a refrigerated body of a road transport vehicle, the method comprising the following steps of:
- displaying a predefined list of freight stored or intended to be stored, comprising a first predefined sub-list of the type of products stored or intended to be stored and a second predefined sub-list of types of packaging,
- selecting, from the freight stored or intended to be stored and listed on said list, at least one type of freight, the temperature of which is intended to be estimated by selecting a type of product and a type of packaging,
- measuring the temperature of the air inside the loading space,
- saving at least one law of evolution of the temperature of freight as a function of the temperature of the air measured inside the loading space, said law including at least one adjustable parameter, the value of which is specific to each type of freight selected,
- attributing to said parameter of said law of evolution a predefined value specific to each type of freight selected,
- calculating an estimated temperature for each type of freight selected on the basis of said law of evolution of the n temperature that is saved and of measurements of the temperature of the air inside the loading space.
